# EUROPÄISCHE PATENTSCHRIFT

(11) **EP 4 375 458 B1**
(45) Veröffentlichungstag und Bekanntmachung des Hinweises auf die Patenterteilung: **07.05.2025**
(21) Anmeldenummer: 23201232.8
(22) Anmeldetag: 02.10.2023
(51) Int. Cl.: E05B 47/00, E05C 17/28, E05F 3/22

(54) **VERFAHREN ZUR BESTIMMUNG EINER STELLUNG EINES GLEITSTEINS EINES TÜRANTRIEBS,FESTSTELLVORRICHTUNG UND TÜRANTRIEB**
METHOD FOR DETERMINING A POSITION OF A SLIDING BLOCK OF A DOOR DRIVE, HOLDING DEVICE AND DOOR DRIVE
PROCÉDÉ DE DÉTERMINATION D'UNE POSITION D'UN COULISSEAU D'UN ENTRAÎNEMENT DE PORTE, DISPOSITIF D'ARRÊT ET ENTRAÎNEMENT DE PORTE

(30) Priorität: 28.11.2022 DE 102022212730
(43) Veröffentlichungstag der Anmeldung: 29.05.2024
(73) Patentinhaber: GEZE GmbH, 71229 Leonberg (DE)
(72) Erfinder: Hucker, Matthias, 76359 Marxzell (DE); Böhm, Dominik, 71254 Ditzingen (DE)
(74) Vertreter: Witte, Weller & Partner Patentanwälte mbB

(56) Entgegenhaltungen:
- EP-A1- 2 957 696
- EP-A2- 0 321 649
- WO-A1-2010/052012
- DE-C2- 3 844 995
- NO-T3- 2 434 078

## Beschreibung

Die Erfindung betrifft ein Verfahren zur Bestimmung einer Stellung eines entlang einer Gleitschiene zwischen einer Schließstellung und einer Offenstellung verfahrbar gelagerten Gleitsteins eines eine Feststellvorrichtung aufweisenden Türantriebs zum automatischen Schließen einer Tür, sowie eine zur Ausführung dieses Verfahrens ausgebildete Feststellvorrichtung und einen mit einer derartigen Feststellvorrichtung ausgestatteten Türantrieb.

WO2010/052012 A1 und EP2957696 A1 offenbaren derartige Türantriebe, insbesondere Türschließer, mit einer Feststellvorrichtung und ein entlang einer Gleitschiene zwischen einer Schließstellung und einer Offenstellung verfahrbar gelagerten Gleitsteins.

Das erfindungsgemäße Verfahren ist für eine Feststellvorrichtung vorgesehen, welche ein Sperrelement zum Sperren eines einer Schließbewegung der Tür entsprechenden Verfahrens eines Gleitsteins aus der Offenstellung in Richtung der Schließstellung und einen bestrombaren Elektromagneten umfasst. Das Sperrelement ist zwischen einer Feststellposition, in welcher es dazu ausgelegt ist, das Verfahren des Gleitsteins zu behindern, und einer Freigabeposition, in welcher es dazu ausgelegt ist, das Verfahren des Gleitsteins freizugeben, bewegbar. Der Elektromagnet arretiert als Aktor wirkend in einem mit einer vorgegebenen Stromstärke bestromten Zustand das Sperrelement in der Feststellposition. Das Sperrelement ist dabei durch den Gleitstein aus der Feststellposition in die Freigabeposition drückbar, wenn der Gleitstein das Sperrelement überfährt;
Zur korrekten Ansteuerung der einzelnen Komponenten der Feststellvorrichtung, insbesondere des Elektromagneten, und/oder anderer mit der Feststellvorrichtung gekoppelter Vorrichtungen ist gewünscht, automatisch die Position des Gleitsteins in Bezug auf das Sperrelement genau und zuverlässig zu ermitteln. Insbesondere ist es gewünscht, jederzeit mit Sicherheit sagen zu können, ob sich der Gleitstein in seiner Schließstellung oder seiner Offenstellung, oder ggf. auf Höhe des Sperrelements, befindet.

Folglich ist es eine Aufgabe der vorliegenden Erfindung, ein Verfahren zur genauen und zuverlässigen automatischen Positionsbestimmung eines Gleitsteins eines Türantriebs bereitzustellen.

Diese Aufgabe wird durch ein Verfahren mit den Merkmalen des Anspruchs 1 gelöst. Vorteilhafte Weiterbildungen für das Verfahren sind den abhängigen Ansprüchen zu entnehmen. Ferner betrifft die vorliegende Erfindung auch eine zur Ausführung dieses Verfahrens ausgebildete Feststellvorrichtung sowie ein mit einer solchen Feststellvorrichtung ausgestatteten Türantrieb.

Gemäß der vorliegenden Erfindung umfasst das Verfahren zumindest folgende Schritte: Beaufschlagung einer Magnetspule des Elektromagneten mit einem Strom der vorgegebenen oder einer hierzu geringeren Stromstärke; Überwachung des Spulenstroms des Elektromagneten; Detektion eines Überfahrens des Sperrelements durch den Gleitstein anhand des zeitlichen Verlaufs des überwachten Spulenstroms; und Bestimmung der Stellung des Gleitsteins in Bezug auf das Sperrelement, insbesondere ob sich der Gleitstein in der Offenstellung oder in der Schließstellung befindet, unter Verwendung der Detektion des Überfahrens des Sperrelements durch den Gleitstein.

Konkret wird das Sperrelement hier als Teil einer ersten Sensoreinrichtung benutzt und unter Verwendung des Spulenstroms des mit dem Sperrelement gekoppelten Elektromagneten die Position bzw. Stellung des Gleitsteins in Bezug auf das Sperrelement bestimmt. Durch die unmittelbare Verwendung der Detektion des Überfahrens des Sperrelements werden eventuelle Fehlbestimmungen, welche beim Vorsehen insbesondere lediglich eines neben dem Sperrelement angeordneten separaten Sensors zur Positionsermittlung auftreten können, vermieden. Ferner ist es durch die unmittelbare Überwachung und Auswertung des Spulenstroms des mit dem Sperrelement gekoppelten und ohnehin vorgesehenen Elektromagneten nicht notwendig, einen separaten Sensor vorzusehen, welcher ermittelt, ob sich das Sperrelement in der Feststellposition oder in der Freigabeposition befindet, um die Position bzw. Stellung des Gleitsteins zu bestimmen. Folglich liefert das erfindungsgemäße Verfahren besonders genaue und zuverlässige Bestimmungsergebnisse und ist strukturell relativ einfach umzusetzen.

Bevorzugt erfolgt die Detektion des Überfahrens des Sperrelements durch den Gleitstein dadurch, dass das Auftreten von Stromspitzen in dem überwachten Spulenstrom detektiert wird, wenn der Gleitstein das Sperrelement überfährt.

Solche Stromspitzten liefern besonders eindeutige und zuverlässige Informationen über das Überfahren des Sperrelements und damit über die Position bzw. Stellung des Gleitsteins.

Ferner bevorzugt wird eine Bewegung des Sperrelements aus der Feststellposition in die Freigabeposition über eine Stromspitze einer ersten Polarität und eine Bewegung des Sperrelements aus der Freigabeposition in die Feststellposition über eine Stromspitze einer zu der ersten Polarität entgegengesetzten zweiten Polarität detektiert.

Die Berücksichtigung der Polarität ermöglicht die Unterscheidung der Verfahrrichtung des Gleitsteins bei Beginn und bei Abschluss oder Abbruch des Überfahrens des Sperrelements durch den Gleitstein.

Weiter bevorzugt wird dabei bei einem vollständigen Überfahren des Sperrelements durch den Gleitstein zunächst eine Stromspitze der ersten Polarität und anschließend eine Stromspitze der zweiten Polarität detektiert.

Dies ermöglicht die Erkennung eines vollständigen Überfahrens des Gleitsteins und damit die Bestimmung, dass der Gleitstein das Sperrelement passiert hat.

Bevorzugt umfasst der Elektromagnet einen innerhalb der Magnetspule verschiebbar angeordneten Anker, der mit einer außerhalb der Magnetspule angeordneten Ankerplatte verbunden ist. Der Anker ist derart mit dem Sperrelement gekoppelt, dass die Ankerplatte von der Magnetspule abreißt, um die Stromspitze der ersten Polarität zu bewirken, wenn sich das Sperrelement von der Feststellposition in die Freigabeposition bewegt, und an der Magnetspule auftrifft, um die Stromspitze der zweiten Polarität zu bewirken, wenn sich das Sperrelement von der Freigabeposition in die Feststellposition bewegt. Die jeweilige Stromspitze entsteht, da sich die Induktivität der Magnetspule beim Abreißen oder Auftreffen der Ankerplatte sprungartig ändert.

Dies ermöglicht eine besonders zuverlässige Bestimmung der Position des Gleitsteins.

Bevorzugt umfasst die Feststellvorrichtung einen separaten Sensor, der in Bezug auf eine Bewegung des Gleitsteins von der Schließstellung in Richtung der Offenstellung vor dem Sperrelement angeordnet ist. Der separate Sensor detektiert, wenn sich der Gleitstein auf Höhe des separaten Sensors befindet. Die Bestimmung der Stellung des Gleitsteins erfolgt unter Verwendung der Reihenfolge der Detektion, wenn sich der der Gleitstein auf Höhe des separaten Sensors befindet, und der Detektion des Überfahrens des Sperrelements durch den Gleitstein, und damit unter Verwendung der Verfahrrichtung des Gleitsteins.

Die Einbeziehung des separaten Sensors in der beschriebenen Art und Weise ermöglich eine noch weitere Verbesserung des Bestimmungsergebnisses und die Ermittlung sowie Berücksichtigung weiterer Informationen wie insbesondere der Verfahrrichtung des Gleitsteins bei der Steuerung.

Bevorzugt wird die Magnetspule mit einem Strom der geringen Stromstärke beaufschlagt, wenn sich der Gleitstein aus der Schließstellung in Richtung der Offenstellung dem Sperrelement nähert, und mit einem Strom der vorgegebenen Stromstärke beaufschlagt, wenn sich der Gleitstein aus der Offenstellung in Richtung der Schließstellung dem Sperrelement nähert.

Durch die geringe Stromstärke wird sichergestellt, dass bei der Bewegung des Gleitsteins aus der Schließstellung in Richtung der Offenstellung eine Bewegung des Sperrelements anhand einer Stromspitze im Spulenstrom detektiert werden kann, ohne aufgrund einer zu hohen Stromstärke die Bewegung des Gleitsteins unnötig zu behindern. Durch die vorgegebene Stromstärke erfolgt die Arretierung des Sperrelements und damit die Sperrung der Bewegung des Gleitsteins von seiner Offenstellung in Richtung der Schließstellung, wie es die Aufgabe einer Feststellvorrichtung ist. Die vorgegebene Stromstärke dient zur (zumindest anteiligen) Erzeugung einer zur Sperrung der Verfahrbewegung des Gleitsteins vorgesehene Haltekraft auf das Sperrelement.

Bevorzugt ist die vorgegebene Stromstärke mindestens 1-mal, insbesondere mindestens 10-mal, insbesondere mindestens 20-mal, größer als die geringere Stromstärke.

Dies ermöglicht eine ausreichend starke Arretierung des Sperrelements mit der vorgegebenen Stromstärke, während die geringere Stromstärke ermöglicht, detektierbare Stromspitzen erzeugen zu können, ohne das Sperrelement zu arretieren.

Bevorzugt liegt die geringere Stromstärke im Bereich von 1mA bis 20mA, insbesondere bei 10mA, und/oder die vorgegebene Stromstärke im Bereich von 2mA bis 400mA.

Diese Wertebereiche haben sich als besonders geeignet erwiesen.

Eine erfindungsgemäße Feststellvorrichtung zum Feststellen eines entlang einer Gleitschiene zwischen einer Schließstellung und einer Offenstellung verfahrbar gelagerten Gleitsteins eines Türantriebs zum automatischen Schließen einer Tür ist dazu ausgebildet, das zuvor beschriebene Verfahren auszuführen.

Eine solche Feststellvorrichtung ermöglicht die Nutzbarmachung der Vorteile des zuvor beschriebenen Verfahrens.

Ein erfindungsgemäßer Türantrieb, insbesondere ein erfindungsgemäßer Türschließer, umfasst die zuvor beschriebene Feststellvorrichtung sowie eine entsprechende Gleitschiene und einen entsprechenden Gleitstein.

Ein solcher Türantrieb profitiert von den in der Feststellvorrichtung nutzbar gemachten Vorteilen des zuvor beschriebenen Verfahrens.

Die Erfindung wird nachfolgend beispielhaft unter Bezugnahme auf die beiliegenden Zeichnungen beschrieben, wobei
- FIG. 1: einen Querschnitt einer beispielhaften Feststellvorrichtung zeigt, welche zur Ausführung des erfindungsgemäßen Verfahrens geeignet ist;
- FIG. 2: einen Querschnitt des hinteren (rechten) Bereichs der in FIG. 1 gezeigten Feststellvorrichtung mit einem Gleitstein in dessen Offenstellung zeigt;
- FIG. 3: schematisch unterschiedliche Zustände einer solchen Feststellvorrichtung in Zusammenwirkung mit einem entsprechenden Gleitstein zeigt; und
- FIG. 4: ein Diagramm zeigt, welches einen Spulenstrom während einer Bewegung eines Gleitsteins von Position 2 aus FIG. 3 in Position 3 aus FIG. 3 und zurück in Position 2 aus FIG. 3 wiedergibt.

Die in FIG. 1 gezeigte Feststellvorrichtung 1 zum Feststellen eines entlang einer Gleitschiene zwischen einer Schließstellung und einer Offenstellung verfahrbar gelagerten Gleitsteins eines Türantriebs zum automatischen Schließen einer Tür ist ein bevorzugtes Ausführungsbeispiel für eine Feststellvorrichtung, welche dazu ausgebildet ist, das erfindungsgemäße Verfahren auszuführen. Sie umfasst ein Gehäuse 3, ein Sperrelement 5, einen Aktor 7 und eine Steuerungseinrichtung 9.

Das Sperrelement 5 ist über ein stationäres erstes Drehgelenk 6 beweglich in dem Gehäuse 3 gelagert. Dabei ist das Sperrelement 5 zwischen einer Feststellposition (in FIG. 1 gezeigt) und einer Freigabeposition bewegbar. In der Feststellposition des Sperrelements 5 ragt zumindest ein Kopfabschnitt 5a des Sperrelements 5 aus dem Gehäuse 3 heraus, um ein Verfahren eines Gleitsteins (hier nicht gezeigt) entlang einer an der Feststellvorrichtung 1 (insbesondere unterhalb dieser) positionierten Gleitschiene (nicht gezeigt) zu behindern bzw. zu sperren. In der Freigabeposition ist der Kopfabschnitt 5a des Sperrelements 5 in das Gehäuse 3 zurückgezogen, um ein Verfahren des Gleitsteins entlang der Feststellvorrichtung 1 nicht zu behindern bzw. freizugeben.

Wie in FIG. 2 zu sehen ist, ist das Sperrelement 5 an einem dem Kopfabschnitt 5a gegenüberliegenden Kopplungsabschnitt 5b über ein zweites Drehgelenk 8 mit einem ersten Kopplungsarm 10a eines Kopplungsgestänges 10 verbunden. Der erste Kopplungsarm 10a ist über ein drittes Drehgelenk 11 mit einem zweiten Kopplungsarm 10b des Kopplungsgestänges 10 verbunden. Der zweite Kopplungsarm 10b ist über ein stationäres viertes Drehgelenk 13 gegenüber dem Gehäuse 3 drehbar gelagert und über ein fünftes Drehgelenk 15 mit einem dritten Kopplungsarm 10c des Kopplungsgestänges 10 verbunden. Der dritte Kopplungsarm 10c ist schließlich über ein sechstes Drehgelenk 19 mit einem entlang des Gehäuses 3 verschieblich gelagerten Anker 21 verbunden. Das sechste Drehgelenk 19 ist dabei durch eine Führungsplatte 20 (siehe FIG. 1) lediglich axial entlang des Gehäuses 3 verschieblich gelagert. Auch der Anker 21 ist derart in dem Gehäuse gelagert, dass er lediglich axial entlang des Gehäuses 3 verschieblich ist. Der Anker 21 ist Teil eines Elektromagneten 25 und zumindest bereichsweise von einer Magnetspule 23 des Elektromagneten 25, die innerhalb eines Gehäuses des Elektromagneten 25 angeordnet ist, umgeben, wobei der Elektromagnet 25 zumindest einen Teil des Aktors 7 bildet. Vorliegend fungiert der Elektromagnet 25 als Aktor 7. An seinem dem sechsten Drehgelenk 19 gegenüberliegenden Ende ist der Anker 21 mittels eines Fixierelements 26 mit eine Ankerplatte 27 gekoppelt. Die Ankerplatte 27 ist außerhalb der Magnetspule 23 angeordnet und derart bemessen, dass diese auch nicht in die Magnetspule 23 eintauchen kann, sondern vielmehr an der Magnetspule 23 bzw. an dem Elektromagneten 25 anschlägt.

In dem Gehäuse 3 ist dabei ein Aufnahmebereich 3a gebildet, in welchem die Ankerplatte 27 axial entlang dem Gehäuse 3 zwischen einer Anschlagstellung, in welcher die Ankerplatte 27 an dem Elektromagneten 25 bzw. an die Magnetspule 23 anschlägt (vgl. FIG. 1), und wenigstens einer weiteren Stellung, in welcher die Ankerplatte 27 von dem Elektromagneten 25 bzw. von der Magnetspule 23 gelöst ist (ausgehend von der gezeigten Stellung weiter nach link in FIG. 1), verschieblich gelagert ist.

Ferner umfasst die Feststellvorrichtung 1 ein Vorspannelement (nicht gezeigt), welches dafür sorgt, dass das Sperrelement 5 in seine Feststellposition vorgespannt wird, sodass das Sperrelement 5 die Feststellposition immer dann einnimmt, wenn das Sperrelement 5 nicht durch den Gleitstein 33 in die Freigabeposition gedrückt wird. Bevorzugt wirkt das Vorspannelement direkt auf das Sperrelement 5 oder eine Komponente des Kopplungsgestänges 10 und ist insbesondere als mechanisches Vorspannelement, beispielsweise als (Schenkel-) Feder, ausgebildet.

Die Magnetspule 23 ist mit der Steuerungseinrichtung 9 gekoppelt und durch diese mit Strom beaufschlagbar. Dafür ist die Steuerungseinrichtung 9 mit einer entsprechenden, insbesondere externen, Stromversorgung (nicht dargestellt), beispielsweise über Kabel 29, koppelbar. Dabei ist die Steuerungseinrichtung 9 dazu ausgebildet, den durch die Magnetspule 23 fließenden Strom (vorliegend auch als Spulenstrom bezeichnet) zu überwachen und auszuwerten. Der Wert des ermittelten Stroms entspricht dabei einem ersten Detektionssignal, womit der Aktor 7 effektiv zumindest als Bestandteil einer ersten Sensoreinrichtung 4 der Feststellvorrichtung 1 fungiert. Anhand des zeitlichen Verlaufs des überwachten Spulenstroms wird ein Überfahren des Sperrelements 5 durch den Gleitstein detektiert. Schließlich ist die Steuerungseinrichtung 9 dazu ausgebildet, unter Verwendung der Detektion des Überfahrens des Sperrelements 5 durch den Gleitstein die Stellung des Gleitsteins in Bezug auf das Sperrelement 5 zu bestimmen. Insbesondere kann die Steuerungseinrichtung 9 bestimmen, ob sich der Gleitstein in der Offenstellung oder in der Schließstellung befindet. Wie dies konkret passiert, wird weiter unten unter Bezugnahme auf FIG. 3 beschrieben.

Ergänzend zu der eben beschriebenen ersten Sensoreinrichtung 4 umfasst die Feststellvorrichtung 1 in der gezeigten Ausführungsform eine zweite Sensoreinrichtung 31 bzw. einen separaten Sensor 31, welcher mit der Steuerungseinrichtung 9 gekoppelt ist. Der separate Sensor 31 ist in Bezug auf eine Bewegung des Gleitsteins von der Schließstellung in Richtung der Offenstellung (in FIG. 1 von links nach rechts) vor dem Sperrelement 5 angeordnet. Er ist dazu ausgebildet, zu detektieren, ob sich der Gleitstein auf Höhe des separaten Sensors 31 befindet, und ein entsprechendes zweites Detektionssignal an die Steuerungseinrichtung 9 auszugeben.

Im vorliegenden Fall ist der separate Sensor 31 als elektrisches Schaltelement und konkret als Mikroschalter ausgebildet. Es sind jedoch auch andere Ausgestaltungen wie beispielsweise andere Kontaktsensoren oder Ausgestaltungen mit kontaktfreien Sensoren, wie optischen Sensoren oder Magnetsensoren, möglich.

Die Steuerungseinrichtung 9 ist dazu ausgebildet, die beiden Detektionssignale, also das erste Detektionssignal von der ersten Sensoreinrichtung 4, und das zweite Detektionssignal von der zweiten Sensoreinrichtung 31 bzw. des separaten Sensors 31, zu empfangen. Ferner ist die Steuerungseinrichtung 9 dazu ausgebildet, anhand dieser beiden Detektionssignale die Verfahrrichtung des Gleitsteins beim Überfahren des Sperrelements 5 und damit die Position des Gleitsteins in Bezug auf das Sperrelement 5 zu bestimmen. Insbesondere kann die Steuerungseinrichtung 9 bestimmen, ob sich der Gleitstein in der Schließstellung (links in FIG. 1) oder in der Offenstellung (rechts in FIG. 1) befindet. Auch ist es der Steuerungseinrichtung 9 in dem gezeigten Ausführungsbeispiel möglich, verschiedene Zwischenstellungen des Gleitsteins, welche sich zwischen der Schließstellung und der Offenstellung befinden, zu bestimmen.

Ein konkretes Beispiel zur Positionsbestimmung eines Gleitsteins wird im Folgenden exemplarisch anhand der FIG. 3 unter Bezugnahme auf FIG. 4 beschrieben. Dabei sind in FIG. 3 schematisch fünf unterschiedliche Positionen dargestellt, welche ein Gleitstein 33 eines Türantriebs in Bezug auf das Sperrelement 5 und die zweite Sensoreinrichtung 31 bzw. den separaten Sensor 31 der in FIG. 1 gezeigten Feststellvorrichtung 1 einnehmen kann. Die FIG. 4 zeigt ein Diagramm, welches einen Spulenstrom während einer Bewegung des Gleitsteins von Position 2 aus FIG. 3 in Position 3 aus FIG. 3 und zurück in Position 2 aus FIG. 3 wiedergibt.

In Position 1, welche im Sinne der vorliegenden Erfindung einer Schließstellung des Gleitsteins 33 entspricht, befindet sich der separate Sensor 31 in einem "unbetätigten" Zustand und detektiert damit nicht die Positionierung des Gleitsteins 33 auf Höhe des separaten Sensors 31. Gleichzeitig befindet sich das Sperrelement 5 aufgrund dessen Vorspannung durch das Vorspannelement in seiner Feststellposition. In Position 1 beaufschlagt die Steuerungseinrichtung 9 die Magnetspule 23 nicht mit Strom.

Verfährt nun der Gleitstein 33 von seiner Schließstellung (also von Position 1) in die dargestellte Position 2, wird der separate Sensor 31 "betätigt" und detektiert damit die Positionierung des Gleitsteins 33 auf Höhe des separaten Sensors 31. Dabei wird das Sperrelement 5 durch den Gleitstein 33 noch nicht in die Freigabeposition gedrückt. Dies ermöglicht es der Steuerungseinrichtung 9 zu erkennen, dass sich der Gleitstein 33 in einer ersten Zwischenstellung zwischen der Schließstellung und der Offenstellung (Position 5, später genauer beschrieben) befindet. In Erwartung des Beginns eines Überfahrens des Sperrelements 5 durch den Gleitstein 33 beaufschlagt die Steuerungseinrichtung 9 nun die Magnetspule 23 mit einer ersten, relativ geringen Stromstärke I1 von bevorzugt 1mA bis 20mA, beispielsweise von 10mA. Dies ist notwendig, um bei der oben beschriebenen Ausgestaltung eine Bewegung des Sperrelements 5 zwischen dessen Feststellposition und dessen Freigabeposition detektieren zu können, wie nachstehend noch deutlich wird.

Verfährt der Gleitstein 33 von hier aus zurück in Position 1 bzw. in die Schließstellung, fällt der separate Sensor 31 wieder in den "unbetätigten" Zustand zurück bzw. detektiert der separate Sensor 31 nicht mehr, dass sich der Gleitstein 33 auf dessen Höhe befindet. Dies erlaubt es der Steuerungseinrichtung 9 zu erkennen, dass sich der Gleitstein 33 wieder in Position 1, also in seiner Schließstellung befindet. Aufgrund des nicht mehr unmittelbar zu erwartenden Überfahrens des Sperrelements 5 durch den Gleitstein 33, beendet die Steuerungseinrichtung 9 die Beaufschlagung der Magnetspule 23 mit Strom.

Verfährt der Gleitstein 33 hingegen ausgehend von Position 2 weiter in Position 3, drückt der Gleitstein 33 das Sperrelement 5 entgegen der Kraft des Vorspannelements von dessen Feststellposition in die Freigabeposition (hier nach oben). Diese Bewegung des Sperrelements 5 wird durch das Kopplungsgestänge 10 auf den Anker 21 übertragen und führt zu einer axialen Bewegung des Ankers 21 entlang des Gehäuses 3 (nach links in FIG. 1). Dies führt zu einem Abreißen der Ankerplatte 27 von der Magnetspule 23 bzw. von dem Elektromagneten 25 und dabei zu einer Stromspitze (vgl. die Stromspitze "Ankerabriss" in FIG. 4) einer ersten Polarität innerhalb der Magnetspule 23. Diese Stromspitze wird aufgrund der Überwachung des Spulenstroms durch die Steuerungseinrichtung 9 erkannt, womit die Steuerungseinrichtung ein Überfahren (also insbesondere den Beginn des Überfahrens) des Sperrelements 5 durch den Gleitstein 33 detektiert. Dabei befindet sich der separate Sensor 31 noch immer in seinem "betätigten" Zustand und zeigt damit der Steuerungseinrichtung 9 an, dass sich der Gleitstein 33 noch immer auf Höhe des separaten Sensors 31 befindet. Damit ist es der Steuerungseinrichtung 9 möglich, zu bestimmen, dass sich der Gleitstein 33 in Position 3 befindet. Diese Position 3 entspricht einer zweiten Zwischenstellung des Gleitsteins 33 zwischen dessen Schließstellung und dessen Offenstellung.

Verfährt der Gleitstein 33 von hier aus wieder zurück in Position 2, also in die erste Zwischenstellung, gibt der Gleitstein 33 das Sperrelement 5 wieder frei, womit das Sperrelement 5 durch das Vorspannelement zurück in seine Feststellposition bewegt wird bzw. das Sperrelement 5 wieder die Feststellposition einnimmt. Diese Bewegung des Sperrelements 5 wird durch das Kopplungsgestänge 10 auf den Anker 21 übertragen und führt zu einer axialen Rückbewegung des Ankers 21 entlang des Gehäuses 3 (nach rechts in FIG. 1). Dies führt zu einem Auftreffen der Ankerplatte 27 auf die Magnetspule 23 bzw. auf den Elektromagneten 25 und dabei zu einer Stromspitze (vgl. die Stromspitze "Ankerauftreffen" in FIG. 4) einer zweiten, zur ersten Polarität entgegengesetzten Polarität innerhalb der Magnetspule 23. Diese Stromspitze wird wiederum aufgrund der Überwachung des Spulenstroms durch die Steuerungseinrichtung 9 erkannt. Dabei befindet sich der separate Sensor 31 noch immer in seinem "betätigten" Zustand und zeigt damit der Steuerungseinrichtung 9 an, dass sich der Gleitstein 33 noch immer auf Höhe des separaten Sensors 31 befindet. Damit ist es der Steuerungseinrichtung 9 möglich, zu bestimmen, dass sich der Gleitstein 33 wieder in Position 2 bzw. wieder an der ersten Zwischenstellung befindet. Die Steuerungseinrichtung 9 erkennt damit auch einen Abbruch des Überfahrens des Sperrelements 5 durch den Gleitstein 33.

Verfährt der Gleitstein 33 jedoch von Position 3 weiter in Position 4, fällt der separate Sensor 31 wieder in den "unbetätigten" Zustand zurück, während keine weitere Stromspitze in der Magnetspule 23 erzeugt wird. Dies ermöglicht es der Steuerungseinrichtung 9 zu bestimmen, dass sich der Gleitstein 33 in Position 4 und damit in einer dritten Zwischenstellung befindet. In Erwartung des bevorstehenden Abschlusses des Überfahrens des Sperrelements 5 durch den Gleitstein 33 beaufschlagt die Steuerungseinrichtung 9 nun die Magnetspule 23 mit einer zweiten, vorgegebenen Stromstärke I2, welche im Vergleich zu der ersten Stromstärke I1 größer ist. Diese zweite Stromstärke I2 dient dazu, unmittelbar die zur Arretierung des Sperrelements 5 in dessen Feststellposition vorgesehene Haltekraft zu erzeugen, d.h. um den Gleitstein 33 in der Offenstellung zu halten, sobald der Gleitstein 33 das Sperrelement 5 passiert hat und in seiner Offenstellung ankommt. Dabei ist die zweite Stromstärke I2 bevorzugt mindestens 1-mal, insbesondere mindestens 10-mal, insbesondere mindestens 20-mal größer als die erste Stromstärke I1, und liegt bevorzugt in einem Bereich von 2mA bis 400mA.

Verfährt der Gleitstein 33 von hier aus wieder zurück in Position 3, wird der separate Sensor 31 wieder "betätigt", während keine weitere Stromspitze in der Magnetspule 23 erzeugt wird. Dies ermöglicht es der Steuerungseinrichtung 9 zu bestimmen, dass sich der Gleitstein wieder in Position 3 und damit in der zweiten Zwischenstellung befindet. In Folge dessen beaufschlagt die Steuerungseinrichtung 9 nun die Magnetspule 23 wieder mit der ersten Stromstärke I1. Mit einem Erreichen der Offenstellung durch den Gleitstein 33 ist vorerst nämlich nicht mehr zu rechnen. Folglich ist es auch nicht notwendig, die Magnetspule 23 des Aktors 7 mit der zur Erzeugung der vorgegebenen Haltekraft notwendige zweiten Stromstärke I2 zu beaufschlagen.

Verfährt der Gleitstein 3 dagegen jedoch von Position 4 weiter in Position 5, gibt der Gleitstein 33 das Sperrelement 5 wieder frei, womit das Sperrelement 5 durch das Vorspannelement wieder zurück in seiner Feststellposition bewegt wird bzw. das Sperrelement 5 wieder die Feststellposition einnimmt. Diese Bewegung des Sperrelements 5 wird durch das Kopplungsgestänge 10 auf den Anker 21 übertragen und führt zu einer axialen Rückbewegung des Ankers 21 entlang des Gehäuses 3 (nach rechts in FIG. 1). Dies führt zu einem Auftreffen der Ankerplatte 27 auf die Magnetspule 23 bzw. auf den Elektromagneten 25 und dabei zu einer Stromspitze (ähnlich der Stromspitze "Ankerauftreffen" in FIG. 4) der zweiten, zur ersten Polarität entgegengesetzten Polarität innerhalb der Magnetspule 23. Diese Stromspitze wird wiederum aufgrund der Überwachung des Spulenstroms durch die Steuerungseinrichtung 9 erkannt. Dabei befindet sich der separate Sensor 31 noch immer in seinem "unbetätigten" Zustand und zeigt damit der Steuerungseinrichtung 9 an, dass sich der Gleitstein 33 nicht mehr auf Höhe des separaten Sensors 31, also vor dem Sperrelement 5, befindet. Damit wird ein Abschluss des Überfahrens des Sperrelements 5 durch den Gleitstein 33 von der Schließstellung in Richtung der Offenstellung detektiert und durch die Steuerungseinrichtung 9 bestimmt, dass sich der Gleitstein 33 in Position 5 und damit in seiner Offenstellung befindet.

Dabei wird die Magnetspule 23 noch immer mit der zweiten, also der vorgegebenen Stromstärke I2 bestromt, womit das Sperrelement 5 mit der vorgegebenen Haltekraft in seiner Feststellposition arretiert wird, um ein Verfahren des Gleitsteins 33 aus der Offenstellung in Richtung der Schließstellung (also von rechts zurück nach links in den Figuren 1 und 3) und damit eine Schließbewegung einer mit der Feststellvorrichtung versehenen Tür zu "sperren". Dabei ist es natürlich noch immer möglich, mit einem entsprechenden Kraftaufwand den Gleitstein 33 entgegen der vorgegebenen Haltekraft zurück in Richtung der Schließstellung zu bewegen, d.h. das Sperrelement 5 manuell in Richtung der Schließstellung zu überdrücken. Ergänzend hierzu ist es auch möglich, die Steuerungseinrichtung 9 in bestimmten Situationen dazu zu zwingen, die Bestromung der Magnetspule 23 abzubrechen oder umzukehren, um eine Bewegung des Gleitsteins 33 zurück in seine Schließstellung freizugeben. Eine solche Funktionalität ist insbesondere als Brandschutzmaßnahme sinnvoll.

Ergänzend sei noch darauf hingewiesen, dass der Gleitstein 33 willkürlich zwischen seiner Schließstellung (vergleiche Position 1 aus FIG. 3) und seiner Offenstellung (vergleiche Position 5 aus FIG. 3) hin und her verfahrbar ist.

Beispielsweise kann der Gleitstein 33 von seiner Schließstellung (vgl. Position 1 aus FIG. 3) lediglich bis in die dritte Zwischenstellung (vgl. Position 4 in FIG. 3) und von hier aus wieder zurück in seine Schließstellung (vgl. Position 1 in FIG. 3) verfahren werden, ohne dazwischen die Offenstellung (vgl. Position 5 in FIG. 3) einzunehmen. Dies ist natürlich auch analog für eine Bewegung des Gleitsteins 33 von seiner Schließstellung lediglich bis in die zweite Zwischenstellung (vgl. Position 3 in FIG. 3) oder gar lediglich bis in die erste Zwischenstellung (vgl. Position 2 in FIG. 3) und zurück, möglich. Auch ist es möglich, dass der Gleitstein während einer Bewegung von der Schließstellung (vgl. Position 1 in FIG. 3) in die Offenstellung (vgl. Position 5 in FIG. 3) oder von der Schließstellung (vgl. Position 1 in FIG. 3) zurück in die Schließstellung (vgl. Position 1 in FIG. 3) die unterschiedlichen Zwischenstellungen (vgl. Positionen 2 bis 4 in FIG. 3) beliebig oft durchfährt.

Umgekehrt ist natürlich auch eine Bewegung des Gleitsteins 33 ausgehend von der Offenstellung (vgl. Position 5 in FIG. 3) in eine der drei Zwischenstellungen (vgl. Positionen 2 bis 4 in FIG. 3) und zurück, oder ganz in die Schließstellung (vgl. Position 1 in FIG. 3), möglich. Die Steuerungseinrichtungen 9 kann dabei die Verfahrrichtung und damit auch die konkrete Position bzw. Stellung des Gleitsteins 33 sicher ermitteln. Insbesondere kann die Steuerungseinrichtung 9 eindeutig ermitteln, ob sich der Gleitstein 33 vor (also in den Figuren 1 und 3 links von) dem Sperrelement 5 oder hinter (also in den Figuren 1 und 3 rechts von) dem Sperrelement 5 befindet, und die Komponenten der Feststellvorrichtung 1 und/oder andere mit der Feststellvorrichtung 1 gekoppelte Vorrichtungen geeignet steuern.

Abschließend sei darauf hingewiesen, dass einem Fachmann im Lichte der obigen Beschreibung ohne weiteres eine Vielzahl von Modifikationen in den Sinn kommen, welche vorliegend nicht explizit beschrieben, jedoch von dem Schutzumfang der beiliegenden Ansprüche umfasst sind. Insbesondere betrifft die vorliegende Erfindung ferner auch eine Feststellvorrichtung, welche zur Ausführung des erfindungsgemäßen Verfahrens ausgebildet ist, sowie einen Türantrieb (nicht dargestellt), insbesondere einen Türschließer, welcher mit einer solchen Feststellvorrichtung 1 ausgestattet ist, und eine entsprechende Gleitschiene (nicht dargestellt) sowie einen entsprechenden Gleitstein 33 umfasst.

### Bezugszeichenliste

- 1: Feststellvorrichtung
- 3: Gehäuse
- 3a: Aufnahmebereich
- 4: erste Sensoreinrichtung
- 5: Sperrelement
- 5a: Kopfabschnitt
- 5b: Kopplungsabschnitt
- 6: erstes Drehgelenk
- 7: Aktor
- 8: zweites Drehgelenk
- 9: Steuerungseinrichtung
- 10: Kopplungsgestänge
- 10a: erster Kopplungsarm
- 10b: zweiter Kopplungsarm
- 10c: dritter Kopplungsarm
- 11: drittes Drehgelenk
- 13: viertes Drehgelenk
- 15: fünftes Drehgelenk
- 19: sechstes Drehgelenk
- 20: Führungsplatte
- 21: Anker
- 23: Magnetspule
- 25: Elektromagnet
- 26: Fixierelement
- 27: Ankerplatte
- 29: Kabel
- 31: zweite Sensoreinrichtung/ separater Sensor
- 33: Gleitstein
- I1: erste Stromstärke/ geringere Stromstärke
- I2: zweite Stromstärke/ vorgegebene Stromstärke

## Patentansprüche

1. Verfahren zur Bestimmung einer Stellung eines entlang einer Gleitschiene zwischen einer Schließstellung und einer Offenstellung verfahrbar gelagerten Gleitsteins (33) eines eine Feststellvorrichtung (1) aufweisenden Türantriebs zum automatischen Schließen einer Tür, wobei die Feststellvorrichtung (1) ein Sperrelement (5) zum Sperren eines einer Schließbewegung der Tür entsprechenden Verfahrens des Gleitsteins (33) aus der Offenstellung in Richtung der Schließstellung und einen bestrombaren Elektromagneten (25) umfasst;
wobei das Sperrelement (5) zwischen einer Feststellposition, in welcher es dazu ausgelegt ist, das Verfahren des Gleitsteins (33) zu behindern, und einer Freigabeposition, in welcher es dazu ausgelegt ist, das Verfahren des Gleitsteins (33) freizugeben, bewegbar ist;
wobei der Elektromagnet (25) in einem mit einer vorgegebenen Stromstärke bestromten Zustand das Sperrelement (5) in der Feststellposition arretiert; und
wobei das Sperrelement (5) durch den Gleitstein (33) aus der Feststellposition in die Freigabeposition drückbar ist, wenn der Gleitstein (33) das Sperrelement (5) überfährt;
wobei das Verfahren zumindest folgende Schritte umfasst:
Beaufschlagung einer Magnetspule (23) des Elektromagneten (25) mit einem Strom der vorgegebenen Stromstärke (I2) oder einer hierzu geringeren Stromstärke (I1);
Überwachung des Spulenstroms des Elektromagneten (25);
Detektion eines Überfahrens des Sperrelements (5) durch den Gleitstein (33) anhand des zeitlichen Verlaufs des überwachten Spulenstroms; und Bestimmung der Stellung des Gleitsteins (33) in Bezug auf das Sperrelement (5), insbesondere ob sich der Gleitstein (33) in der Offenstellung oder in der Schließstellung befindet, unter Verwendung der Detektion des Überfahrens des Sperrelements (5) durch den Gleitstein (33).

2. Verfahren nach Anspruch 1, **dadurch gekennzeichnet, dass** die Detektion des Überfahrens des Sperrelements (5) durch den Gleitstein (33) dadurch erfolgt, dass das Auftreten von Stromspitzen in dem überwachten Spulenstrom detektiert wird, wenn der Gleitstein (33) das Sperrelement (5) überfährt.

3. Verfahren nach Anspruch 2, **dadurch gekennzeichnet, dass** eine Bewegung des Sperrelements (5) aus der Feststellposition in die Freigabeposition über eine Stromspitze einer ersten Polarität und eine Bewegung des Sperrelements (5) aus der Freigabeposition in die Feststellposition über eine Stromspitze einer zu der ersten Polarität entgegengesetzten zweiten Polarität detektiert wird.

4. Verfahren nach Anspruch 3, **dadurch gekennzeichnet, dass** bei einem vollständigen Überfahren des Sperrelements (5) durch den Gleitstein (33) zunächst eine Stromspitze der ersten Polarität und anschließend eine Stromspitze der zweiten Polarität detektiert wird.

5. Verfahren nach Anspruch 3 oder 4, **dadurch gekennzeichnet, dass** der Elektromagnet (25) einen innerhalb der Magnetspule (23) verschiebbar angeordneten Anker (21) umfasst, der mit einer außerhalb der Magnetspule (23) angeordneten Ankerplatte (27) verbunden ist, wobei der Anker (21) derart mit dem Sperrelement (5) gekoppelt ist, dass die Ankerplatte (27) von der Magnetspule (23) abreißt, um die Stromspitze der ersten Polarität zu bewirken, wenn sich das Sperrelement (5) von der Feststellposition in die Freigabeposition bewegt, und an der Magnetspule (23) auftrifft, um die Stromspitze der zweiten Polarität zu bewirken, wenn sich das Sperrelement (5) von der Freigabeposition in die Feststellposition bewegt.

6. Verfahren nach einem der vorhergehenden Ansprüche, **dadurch gekennzeichnet, dass**
die Feststellvorrichtung (1) einen separaten Sensor (31) umfasst, der in Bezug auf eine Bewegung des Gleitsteins (33) von der Schließstellung in Richtung der Offenstellung vor dem Sperrelement (5) angeordnet ist, wobei der separate Sensor (31) detektiert, wenn sich der Gleitstein (33) auf Höhe des separaten Sensors (31) befindet, wobei die Bestimmung der Stellung des Gleitsteins (33) unter Verwendung der Reihenfolge der Detektion, wenn sich der der Gleitstein (33) auf Höhe des separaten Sensors (31) befindet, und der Detektion des Überfahrens des Sperrelements (5) durch den Gleitstein (33) und damit unter Verwendung der Verfahrrichtung des Gleitsteins (33) erfolgt.

7. Verfahren nach einem der vorhergehenden Ansprüche, **dadurch gekennzeichnet, dass**
die Magnetspule (23) mit einem Strom der geringen Stromstärke (11) beaufschlagt wird, wenn sich der Gleitstein (33) aus der Schließstellung in Richtung der Offenstellung dem Sperrelement (5) nähert, und dass die Magnetspule (23) mit einem Strom der vorgegebenen Stromstärke (I2) beaufschlagt wird, wenn sich der Gleitstein (33) aus der Offenstellung in Richtung der Schließstellung dem Sperrelement (5) nähert.

8. Verfahren nach einem der vorhergehenden Ansprüche, **dadurch gekennzeichnet, dass**
die vorgegebene Stromstärke (I2) mindestens 1-mal, insbesondere mindestens 10-mal, insbesondere mindestens 20-mal, größer ist als die geringere Stromstärke (I1).

9. Verfahren nach einem der vorhergehenden Ansprüche, **dadurch gekennzeichnet, dass**
die geringere Stromstärke (11) im Bereich von 1mA bis 20mA, insbesondere bei 10mA liegt, und/oder
die vorgegebene Stromstärke (I2) im Bereich 2mA bis 400mA liegt.

10. Feststellvorrichtung (1) zum Feststellen eines entlang einer Gleitschiene zwischen einer Schließstellung und einer Offenstellung verfahrbar gelagerten Gleitsteins (33) eines Türantriebs zum automatischen Schließen einer Tür, wobei die Feststellvorrichtung (1) dazu ausgebildet ist, das Verfahren nach einem der vorangehenden Ansprüche auszuführen.

11. Türantrieb, insbesondere Türschließer, mit einer Feststellvorrichtung (1) gemäß Anspruch 10, wobei der Türantrieb eine entsprechende Gleitschiene und einen entsprechenden Gleitstein (33) umfasst.

## Claims

1. Method for determining a position of a sliding block (33), which is movably mounted along a sliding rail between a closed position and an open position, of a door drive, which has an arresting device (1), for automatically closing a door, wherein the arresting device (1) comprises a blocking element (5) for blocking a movement, which corresponds to a closing movement of the door, of the sliding block (33) from the open position in the direction of the closed position and an energizable electromagnet (25);
wherein the blocking element (5) can be moved between an arresting position, in which it is designed to hamper the movement of the sliding block (33), and a release position, in which it is designed to release the movement of the sliding block (33);
wherein the electromagnet (25), in a state in which it is energized with a specified current intensity, arrests the blocking element (5) in the arresting position; and
wherein the blocking element (5) can be pushed from the arresting position to the release position by the sliding block (33) when the sliding block (33) passes across the blocking element (5);
wherein the method comprises at least the following steps:
applying a current of the specified current intensity (I2) or a current intensity (I1) lower than this to a magnet coil (23) of the electromagnet (25);
monitoring the coil current of the electromagnet (25);
detecting the situation of the sliding block (33) passing across the blocking element (5) on the basis of the time course of the monitored coil current; and determining the position of the sliding block (33) with respect to the blocking element (5), in particular whether the sliding block (33) is in the open position or in the closed position, using the detection of the situation of the sliding block (33) passing across the blocking element (5).

2. Method according to Claim 1, **characterized in that** the situation of the sliding block (33) passing across the blocking element (5) is detected by way of the occurrence of current peaks in the monitored coil current being detected when the sliding block (33) passes across the blocking element (5).

3. Method according to Claim 2, **characterized in that** a movement of the blocking element (5) from the arresting position to the release position is detected by means of a current peak of a first polarity and a movement of the blocking element (5) from the release position to the arresting position is detected by means of a current peak of a second polarity, which is opposite to the first polarity.

4. Method according to Claim 3, **characterized in that**, when the sliding block (33) completely passes across the blocking element (5), a current peak of the first polarity is initially detected and then a current peak of the second polarity is detected.

5. Method according to Claim 3 or 4, **characterized in that**
the electromagnet (25) comprises an armature (21) which is arranged displaceably within the magnet coil (23) and is connected to an armature plate (27) arranged outside the magnet coil (23), wherein the armature (21) is coupled to the blocking element (5) in such a way that the armature plate (27) tears off from the magnet coil (23), in order to cause the current peak of the first polarity when the blocking element (5) moves from the arresting position to the release position, and hits the magnet coil (23), in order to cause the current peak of the second polarity when the blocking element (5) moves from the release position to the arresting position.

6. Method according to any of the preceding claims, **characterized in that**
the arresting device (1) comprises a separate sensor (31), which is arranged in front of the blocking element (5) with respect to a movement of the sliding block (33) from the closed position in the direction of the open position, wherein the separate sensor (31) detects when the sliding block (33) is level with the separate sensor (31), wherein the position of the sliding block (33) is determined using the sequence of detecting when the sliding block (33) is level with the separate sensor (31), and detecting the situation of the sliding block (33) passing across the blocking element (5) and thus using the traversing direction of the sliding block (33).

7. Method according to any of the preceding claims, **characterized in that**
a current of the low current intensity (I1) is applied to the magnet coil (23) when the sliding block (33) approaches the blocking element (5) from the closed position in the direction of the open position, and **in that** a current of the specified current intensity (I2) is applied to the magnet coil (23) when the sliding block (33) approaches the blocking element (5) from the open position in the direction of the closed position.

8. Method according to any of the preceding claims, **characterized in that**
the specified current intensity (I2) is at least 1 time, in particular at least 10 times, in particular at least 20 times, higher than the relatively low current intensity (I1).

9. Method according to any of the preceding claims, **characterized in that**
the relatively low current intensity (I1) is in the range of from 1 mA to 20 mA, in particular at 10 mA, and/or the specified current intensity (I2) is in the range of from 2 mA to 400 mA.

10. Arresting device (1) for arresting a sliding block (33), which is movably mounted along a sliding rail between a closed position and an open position, of a door drive for automatically closing a door, wherein the arresting device (1) is designed to execute the method according to any of the preceding claims.

11. Door drive, in particular door closer, having an arresting device (1) according to Claim 10, wherein the door drive comprises a corresponding sliding rail and a corresponding sliding block (33).

## Revendications

1. Procédé pour déterminer la position d'un coulisseau (33) monté de manière mobile le long d'une glissière entre une position de fermeture et une position d'ouverture, d'un mécanisme d'entraînement de porte comportant un dispositif de blocage (1) pour la fermeture automatique d'une porte, le dispositif de blocage (1) comprenant un élément de blocage (5) pour bloquer le déplacement du coulisseau (33) de la position d'ouverture vers la position de fermeture, correspondant au mouvement de fermeture de la porte, et un électroaimant (25) apte à être alimenté en courant ;
l'élément de blocage (5) étant apte à être déplacé entre une position de blocage, dans laquelle il est conçu pour empêcher le déplacement du coulisseau (33), et une position de déblocage, dans laquelle il est conçu pour permettre le déplacement du coulisseau (33) ;
l'électroaimant (25) bloquant l'élément de blocage (5) en position de blocage lorsqu'il est alimenté par un courant d'intensité prédéfinie ; et
l'élément de blocage (5) étant apte à être poussé par le coulisseau (33) de la position de blocage à la position de déblocage lorsque le coulisseau (33) franchit l'élément de blocage (5) ;
le procédé comprenant au moins les étapes suivantes :
alimentation d'une bobine magnétique (23) de l'électroaimant (25) avec un courant d'intensité prédéfinie (I2) ou d'une intensité inférieure (I1);
surveillance du courant de la bobine de l'électroaimant (25) ;
détection du passage du coulisseau (33) sur l'élément de blocage (5) à l'aide de l'évolution dans le temps du courant de bobine surveillé ; et détermination de la position du coulisseau (33) par rapport à l'élément de blocage (5), en particulier si le coulisseau (33) se trouve en position d'ouverture ou en position de fermeture, en utilisant la détection du passage du coulisseau (33) sur l'élément de blocage (5).

2. Procédé selon la revendication 1, **caractérisé en ce que**
la détection du passage du coulisseau (33) sur l'élément de blocage (5) s'effectue en détectant l'apparition de pics de courant dans le courant de bobine surveillé lorsque le coulisseau (33) franchit l'élément de blocage (5).

3. Procédé selon la revendication 2, **caractérisé en ce que**
un mouvement de l'élément de blocage (5) de la position de blocage à la position de déblocage est détecté par un pic de courant d'une première polarité, et un mouvement de l'élément de blocage (5) de la position de déblocage à la position de blocage est détecté par un pic de courant d'une deuxième polarité opposée à la première polarité.

4. Procédé selon la revendication 3, **caractérisé en ce que**
lorsque le coulisseau (33) franchit complètement l'élément de blocage (5), un pic de courant de la première polarité est d'abord détectée, puis un pic de courant de la deuxième polarité.

5. Procédé selon la revendication 3 ou la revendication 4, **caractérisé en ce que**
l'électroaimant (25) comprend un induit (21) agencé de manière mobile à l'intérieur de la bobine magnétique (23), qui est relié à une plaque d'armature (27) agencée à l'extérieur de la bobine magnétique (23), l'induit (21) étant relié à l'élément de blocage (5) de telle sorte que la plaque d'armature (27) se détache de la bobine magnétique (23) pour provoquer le pic de courant de la première polarité lorsque l'élément de blocage (5) passe de la position de blocage à la position de déblocage, et heurte la bobine magnétique (23) pour provoquer le pic de courant de la deuxième polarité lorsque l'élément de blocage (5) passe de la position de déblocage à la position de blocage.

6. Procédé selon l'une des revendications précédentes, **caractérisé en ce que**
le dispositif de blocage (1) comprend un capteur séparé (31) qui est agencé devant l'élément de blocage (5) par rapport à un mouvement du coulisseau (33) de la position de fermeture vers la position d'ouverture, le capteur séparé (31) détectant lorsque le coulisseau (33) se trouve à la hauteur du capteur séparé (31), la détermination de la position du coulisseau (33) s'effectuant en utilisant la séquence de détection, lorsque le coulisseau (33) se trouve à la hauteur du capteur séparé (31), et la détection du franchissement de l'élément de blocage (5) par le coulisseau (33) et donc en utilisant le sens de déplacement du coulisseau (33).

7. Procédé selon l'une des revendications précédentes, **caractérisé en ce que**
la bobine magnétique (23) est alimentée par un courant de faible intensité (I1) lorsque le coulisseau (33) s'approche de l'élément de blocage (5) depuis la position de fermeture en direction de la position d'ouverture, et que la bobine magnétique (23) est alimentée par un courant d'intensité prédéterminée (I2) lorsque le coulisseau (33) s'approche de l'élément de blocage (5) de la position d'ouverture vers la position de fermeture.

8. Procédé selon l'une des revendications précédentes, **caractérisé en ce que**
l'intensité de courant prédéfinie (12) est au moins 1 fois, en particulier au moins 10 fois, en particulier au moins 20 fois, plus élevée que l'intensité de courant plus faible (I1).

9. Procédé selon l'une des revendications précédentes, **caractérisé en ce que**
l'intensité de courant plus faible (I1) est comprise entre 1mA et 20mA, en particulier est de 10mA, et/ou l'intensité de courant prédéfinie (12) se situe dans une gamme allant de 2mA à 400mA.

10. Dispositif de blocage (1) pour bloquer un coulisseau (33) d'un mécanisme de porte, monté de manière mobile le long d'un rail de guidage entre une position de fermeture et une position d'ouverture, pour la fermeture automatique d'une porte, le dispositif de blocage (1) étant conçu pour exécuter le déplacement selon l'une des revendications précédentes.

11. Mécanisme de porte, en particulier ferme-porte, comprenant un dispositif de blocage (1) selon la revendication 10, le mécanisme d'entraînement de porte comprenant une glissière et un coulisseau (33) correspondants.
